# FASCICULE DE BREVET EUROPEEN

(11) **EP 2 899 335 B1**
(45) Date de publication et mention de la délivrance du brevet: **23.10.2019**
(21) Numéro de dépôt: 15152025.1
(22) Date de dépôt: 21.01.2015
(51) Int. Cl.: E05B 1/00, F41H 5/22, E05F 9/00, E05B 83/00

(54) **Dispositif d'aide à la manipulation pour poignée de porte**
Hilfsvorrichtung zur Handhabung eines Türgriffs
Assisted operation device for a door handle

(30) Priorité: 22.01.2014 FR 1400143
(43) Date de publication de la demande: 29.07.2015
(73) Titulaire: NEXTER Systems, 42328 Roanne (FR)
(72) Inventeur: Morin, Cédric, 18023 Bourges (FR); Bouvard, Franck, 18023 Bourges (FR); Jamet, Christophe, 18023 Bourges (FR)
(74) Mandataire: Cabinet Chaillot

(56) Documents cités:
- EP-A1- 1 862 613
- WO-A1-2007/128956
- DE-A1- 10 039 560
- DE-B3-102005 047 818

## Description

Le domaine technique de l'invention est celui des dispositifs de manipulation de porte de véhicule blindé.

Les véhicules militaires comportent des portes d'accès et des ouvrants qui sont classiquement commandées en ouverture par des poignées perpendiculairement solidaires d'un axe de pivotement commandant un dispositif de verrouillage. La partie de la poignée destinée à la préhension par la main d'un opérateur est souvent placée parallèlement à la paroi de la porte. Ainsi, si l'on vient adjoindre des panneaux de surprotection balistique sur la porte, l'espace entre la porte et la zone de préhension de la poignée est partiellement occupé par la surépaisseur de matière que constitue le panneau de blindage. Il devient difficile à l'opérateur de passer ses doigts pour saisir la poignée, d'autant plus si celui-ci est ganté.

Il est connu de remédier à ce problème en pratiquant une ouverture, dans le panneau de surprotection, couvrant toute la zone de mouvement de la poignée. Une telle solution est inacceptable du fait de la vulnérabilité balistique au niveau de l'ouverture qui est ainsi pratiquée dans le panneau de surprotection.

On connaît aussi par les brevets DE102005047818, DE10039560 et WO2007/128956 des dispositifs permettant la manipulation à distance d'une poignée de porte ou de fenêtre. Ces dispositifs destinés à un emploi dans un bâtiment permettent de faciliter la manoeuvre d'un ouvrant par un individu ayant des difficultés pour attendre l'ouvrant. Ils ne permettent pas cependant un positionnement précis de l'outillage de manoeuvre et ne prévoient pas non plus de fixation à demeure sur un ouvrant.

L'invention vise à résoudre un problème de préhension d'une poignée d'une porte de véhicule blindé qui est équipée de surprotection balistique.

Avantageusement l'invention vise à résoudre ce problème sans modifier la structure du véhicule, de sa porte ou de sa poignée.

Ainsi, l'invention porte sur un dispositif d'aide à la manipulation d'une poignée de porte de véhicule comportant un axe de pivotement destiné à ouvrir la porte blindée, caractérisé en ce que le dispositif comporte :
une barre de préhension comportant au moins un moyen de solidarisation avec la poignée et un moyen de positionnement du dispositif relativement à l'axe de pivotement de la poignée,
le moyen de solidarisation étant positionné à distance de la barre de préhension par une entretoise solidaire de la barre et apte à entrainer en rotation la poignée autour de son axe de pivotement par transmission d'un couple,
le moyen de positionnement étant apte à placer l'axe de la barre de préhension au voisinage de l'axe de pivotement de la poignée, le moyen de solidarisation comportant au moins une bride destinée à serrer la poignée au niveau d'une extrémité de la poignée.

Selon un mode de réalisation, le dispositif comporte une bride destinée à serrer la poignée au niveau d'une extrémité de la poignée, la plus éloignée de l'axe de pivotement.

Selon un autre mode de réalisation, le dispositif comporte une bride qui est destinée à serrer l'axe de pivotement de la poignée et constitue aussi le moyen de positionnement.

Avantageusement, le dispositif pourra comporter une première bride qui entoure l'extrémité du levier la plus éloignée de l'axe de pivotement et une seconde bride qui est destinée à serrer l'axe de pivotement de la poignée et constitue aussi le moyen de positionnement.

Avantageusement, le moyen de positionnement pourra comporter une goulotte apte à correspondre avec l'axe de la poignée, goulotte solidaire de la barre de préhension qui est située dans le prolongement de la goulotte et sensiblement perpendiculairement à celle-ci.

Avantageusement, le moyen de solidarisation est situé à une distance supérieure à 5 centimètres de la barre de préhension.

L'invention porte également sur une structure de porte de véhicule blindé comportant un dispositif d'aide à la manipulation d'une poignée de porte de véhicule, comme décrit au-dessus.

L'invention sera mieux comprise à la lecture de la description suivante, description faite en référence aux dessins annexés, dessins dans lesquels :
La figure 1 représente une vue de détail d'une porte de véhicule blindé comportant l'invention selon un premier mode de réalisation.
La figure 2 représente une vue de détail d'une porte de véhicule blindé comportant l'invention selon un second mode de réalisation.

Selon la figure 1, une porte 2 d'un véhicule (véhicule non représenté) comporte une plaque de protection balistique 20 plaquée contre elle constituant ainsi une surprotection balistique. Une poignée 3 d'ouverture de cette porte 2 émerge sensiblement perpendiculairement à la porte 2 au travers d'un trou 19 traversant la plaque de surprotection balistique 20. La poignée 3 comporte un levier 18 destiné à exercer un couple de rotation autour de l'axe 4 de pivotement de la poignée 3. On notera que le levier 18 est situé à une première distance D1 de la plaque de surprotection balistique 20 qui est inférieure à 5 centimètres et incompatible de l'usage du levier 18 car il impose aux doigts d'un opérateur d'être en interférence avec la protection 20.

Un dispositif de manipulation 1 pour poignée de porte de véhicule surprotégé, selon un mode de réalisation, est fixé sur la poignée 3 de la porte 2.

Le dispositif comporte une barre de préhension 5 destinée à être saisie par la main d'un opérateur pour exercer un couple autour de l'axe de pivotement 4 de la poignée 3 et un effort de traction en vue d'ouvrir la porte 2.

Le dispositif 1 comporte un moyen de solidarisation de la barre de préhension 5 avec le levier 18 de la porte 2. Ce moyen de solidarisation 6 comporte une bride 6 qui entoure le levier 18 et le serre. La bride comporte pour cela un collier déformable par exemple par le vissage d'une vis. Une entretoise 17 relie la bride 6 à la barre de préhension 5 de telle manière qu'une distance D2 supérieure à 5 centimètres sépare le moyen de solidarisation 6, et donc le levier 18, de la barre 5 afin que les doigts gantés d'un opérateur puissent passer entre le levier 18 et la barre 5 pour que l'opérateur puisse se saisir de la barre 5. Le moyen de solidarisation 6 permet de transmettre le couple et les efforts de traction cités précédemment du dispositif de manipulation 1 vers la poignée 3. Le dispositif 1 comporte un moyen de positionnement 7 comportant une goulotte 7 solidaire d'une extrémité de la barre de préhension 5. La goulotte 7 est coaxiale avec l'axe de pivotement 4 de la poignée et entoure une extrémité de celui-ci.

L'axe 8 de la barre de préhension 5 est en intersection avec l'axe de pivotement 4 de la poignée 3. De cette manière, la barre 5 de préhension est maintenue au plus loin de la protection balistique 20, contribuant ainsi à l'aisance d'accès des doigts de l'opérateur.

Selon le mode de réalisation de la figure 2, le dispositif 1 comporte, tout comme le mode précédent, une première bride 6a qui est positionnée à l'extrémité du levier 18 la plus éloignée de l'axe de pivotement 4 contribuant ainsi à transmettre une partie des efforts de couple et de traction. La première bride comporte ici un simple perçage coopérant avec une extrémité cylindrique du levier.

Une seconde bride 6b entoure l'axe de pivotement 4 de la poignée 3. Cette seconde bride 6b comporte des moyens, tels qu'un collier déformable par le vissage d'une vis, qui lui permettent de serrer l'axe de pivotement 4 permettant ainsi la transmission des efforts de pivotement autour de l'axe 4 ainsi que les efforts de traction.

La barre de préhension 5 est solidaire de la bride 6a par une entretoise visée 17 sensiblement parallèle à l'axe de pivotement 4 plaçant ainsi la barre 5 au plus loin du levier 18 et du panneau de surprotection 20. L'extrémité du levier 18 est encastrée dans la bride 6a.

La seconde bride 6b est solidaire du moyen de positionnement 7 par un demi-collier 21 de la seconde bride 6b. Un autre demi-collier 22 est fixé au demi-collier 21 par des vis 23 et permet le serrage de la seconde bride 6b sur l'axe de pivotement 4.

Le moyen de positionnement 7 comporte un évidement 4a formant goulotte et coiffe l'extrémité de la poignée coaxialement à l'axe de pivotement 4. L'évidement 4a laisse passer le levier 18. Il sera évident pour l'homme du métier de ne mettre en oeuvre qu'une seule bride 6b positionnée au niveau de l'axe de pivotement 4 en la dimensionnant selon ses connaissances.

Le serrage de la bride 6b pourra être obtenu par une vis ou plusieurs vis 23 reliant deux demi-colliers 21, 22 de la bride. Un tel dispositif n'impacte pas la structure existante du véhicule, de la porte ou de sa poignée. Le démontage simple du dispositif 1 permet de conserver le gabarit initial du véhicule qui ne comporte alors plus d'élément protubérant.

## Revendications

1. Dispositif d'aide à la manipulation (1) d'une poignée (3) de porte (2) de véhicule comportant un axe (4) de pivotement destiné à ouvrir la porte (2) blindée, **caractérisé en ce que** le dispositif (1) comporte :
une barre de préhension (5) comportant au moins un moyen de solidarisation (6) avec la poignée (3) et un moyen de positionnement (7) du dispositif relativement à l'axe de pivotement de la poignée,
le moyen de solidarisation (6) étant positionné à distance de la barre de préhension (5) par une entretoise (17) solidaire de la barre (5) et apte à entrainer en rotation la poignée (3) autour de son axe de pivotement (4) par transmission d'un couple,
le moyen de positionnement (7) étant apte à placer l'axe (8) de la barre de préhension (5) au voisinage de l'axe de pivotement (4) de la poignée, le moyen de solidarisation (6) comportant au moins une bride destinée à serrer la poignée (3) au niveau d'une extrémité de la poignée (3).

2. Dispositif d'aide à la manipulation (1) selon la revendication 1, **caractérisé en ce que** le dispositif (1) comporte une bride (6) destinée à serrer la poignée (3) au niveau d'une extrémité de la poignée, la plus éloignée de l'axe de pivotement (4).

3. Dispositif d'aide à la manipulation (1) selon la revendication 1, **caractérisé en ce qu'**il comporte une bride (6b) qui est destinée à serrer l'axe de pivotement (4) de la poignée (3) et constitue aussi le moyen de positionnement (7) .

4. Dispositif d'aide à la manipulation (1) selon la revendication 3, **caractérisé en ce qu'**il comporte une première bride (6a) qui entoure l'extrémité du levier la plus éloignée de l'axe de pivotement (4) et une seconde bride (6b) qui est destinée à serrer l'axe de pivotement (4) de la poignée (3) et constitue aussi le moyen de positionnement (7) .

5. Dispositif d'aide à la manipulation (5) selon une des revendications 1 à 4, **caractérisé en ce que** le moyen de positionnement (7) comporte une goulotte (7) apte à correspondre avec l'axe de la poignée (4), goulotte (7) solidaire de la barre de préhension (5) qui est située dans le prolongement de la goulotte (7) et sensiblement perpendiculairement à celle-ci.

6. Dispositif d'aide à la manipulation (1) selon une des revendications 1 à 5, **caractérisé en ce que** le moyen de solidarisation (6) est situé à une distance supérieure à 5 centimètres de la barre de préhension (5).

7. Structure de porte (2) de véhicule blindé comportant un dispositif d'aide à la manipulation (1) d'une poignée de porte (3) de véhicule, selon une des revendications 1 à 6.

## Patentansprüche

1. Hilfsvorrichtung zum Handhaben (1) eines Tür-(2)-Griffs (3) eines Fahrzeugs, umfassend eine Schwenkachse (4), die zum Öffnen der Panzertür (2) bestimmt ist, **dadurch gekennzeichnet, dass** die Vorrichtung (1) umfasst:
eine Greifstange (5), umfassend wenigstens ein Mittel zum festen Befestigen (6) mit dem Griff (3) und ein Positionierungsmittel (7) der Vorrichtung relativ zur Schwenkachse des Griffs,
wobei das Mittel zum festen Befestigen (6) entfernt von der Greifstange (5) durch einen Abstandshalter (17) positioniert ist, der fest mit der Stange (5) befestigt und geeignet ist, den Griff (3) in Rotation um seine Schwenkachse (4) per Übertragung eines Moments anzutreiben,
wobei das Positionierungsmittel (7) geeignet ist, die Achse (8) der Greifstange (5) in der Nähe der Schwenkachse (4) des Griffs zu platzieren, wobei das Mittel zum festen Befestigen (6) wenigstens einen Flansch umfasst, der zum Einspannen des Griffs (3) an einem Ende des Griffs (3) bestimmt ist.

2. Hilfsvorrichtung zum Handhaben (1) gemäß Anspruch 1, **dadurch gekennzeichnet, dass** die Vorrichtung (1) einen Flansch (6) umfasst, der zum Einspannen des Griffs (3) an einem Ende des Griffs bestimmt ist, der am weitesten von der Schwenkachse (4) entfernt ist.

3. Hilfsvorrichtung zum Handhaben (1) gemäß Anspruch 1, **dadurch gekennzeichnet, dass** sie einen Flansch (6b) umfasst, der zum Einspannen der Schwenkachse (4) des Griffs (3) bestimmt ist und ebenfalls das Positionierungsmittel (7) bildet.

4. Hilfsvorrichtung zum Handhaben (1) gemäß Anspruch 3, **dadurch gekennzeichnet, dass** es einen ersten Flansch (6a), der das Ende des Hebels umgibt, das am weitesten von der Schwenkachse (4) entfernt ist, und einen zweiten Flansch (6b), der zum Einspannen der Schwenkachse (4) des Griffs (3) bestimmt ist und ebenfalls das Positionierungsmittel (7) bildet, umfasst.

5. Hilfsvorrichtung zum Handhaben (5) gemäß einem der Ansprüche 1 bis 4, **dadurch gekennzeichnet, dass** das Positionierungsmittel (7) eine Rinne (7) umfasst, die geeignet ist, der Achse des Griffs (4) zu entsprechen, wobei die Rinne (7) fest mit der Greifstange (5) befestigt ist, die in der Verlängerung der Rinne (7) angeordnet und deutlich lotrecht zu dieser ist.

6. Hilfsvorrichtung zum Handhaben (1) gemäß einem der Ansprüche 1 bis 5, **dadurch gekennzeichnet, dass** das Mittel zum festen Befestigen (6) in einer Entfernung von mehr als 5 Zentimetern von der Greifstange (5) angeordnet ist.

7. Türstruktur (2) eines Panzerfahrzeugs, umfassend eine Hilfsvorrichtung zum Handhaben (1) eines Türgriffs (3) eines Fahrzeugs gemäß einem der Ansprüche 1 bis 6.

## Claims

1. An operation assisting device (1) for a handle (3) of a vehicle door (2) comprising a pivot pin (4) intended to open the armoured door (2), **characterised in that** the device (1) comprises:
a gripping bar (5) comprising at least one means (6) for securing to the handle (3) and means (7) for positioning the device with respect to the pivot pin of the handle,
wherein the securing means (6) is positioned at a distance from the gripping bar (5) by a spacer (17) secured to the bar (5) and able to rotationally drive the handle (3) around its pivot pin (4) by transmitting a torque,
wherein the positioning means (7) is able to place the axis (8) of the gripping bar (5) at the vicinity of the pivot pin (4) of the handle, the securing means (6) comprising at least one clamp intended to clamp the handle (3) at one end of the handle (3).

2. The operation assisting device (1) according to claim 1, **characterised in that** the device (1) comprises one clamp (6) intended to clamp the handle (3) at one end of the handle, furthest from the pivot pin (4).

3. The operation assisting device (1) according to claim 1, **characterised in that** it comprises a clamp (6b) which is intended to clamp the pivot pin (4) of the handle (3) and also constitutes the positioning means (7).

4. The operation assisting device (1) according to claim 3, **characterised in that** it comprises a first clamp (6a) which surrounds the end of the lever furthest from the pivot pin (4), and a second clamp (6b) which is intended to clamp the pivot pin (4) of the handle (3) and also constitutes the positioning means (7).

5. The operation assisting device (1) according to one of claims 1-4, **characterised in that** the positioning means (7) comprises a channel (7) able to match with the pin (4) of the handle, the channel (7) being secured to the gripping bar (5) which is located in the extension of the channel (7) and is substantially perpendicular thereto.

6. The operation assisting device (1) according to one of claims 1-5, **characterised in that** the securing means (6) is located at a distance from the gripping bar (5) greater than 5 centimeters.

7. A door structure (2) of armoured vehicle comprising an operation assisting device (1) for a vehicle door handle (3) according to one of claims 1-6.
